# EUROPÄISCHE PATENTSCHRIFT

(11) **EP 1 744 884 B1**
(45) Veröffentlichungstag und Bekanntmachung des Hinweises auf die Patenterteilung: **23.07.2008**
(21) Anmeldenummer: 05736412.7
(22) Anmeldetag: 29.04.2005
(51) Int. Cl.: B41F 33/00

(54) **VERFAHREN ZUR ERMITTLUNG VON FARB- UND/ODER DICHTEWERTEN UND FÜR DAS VERFAHREN AUSGEBILDETE DRUCKEINRICHTUNG**
METHOD FOR DETERMINING COLOUR VALUES AND/OR DENSITY VALUES, AND PRINTING DEVICE FOR IMPLEMENTING SAID METHOD
PROCEDE POUR DETERMINER DES VALEURS DE DENSITE ET/OU D'ENCRAGE ET DISPOSITIF D'IMPRESSION POUR LA MISE EN OEUVRE DUDIT PROCEDE

(30) Priorität: 03.05.2004 DE 102004021599
(43) Veröffentlichungstag der Anmeldung: 24.01.2007
(73) Patentinhaber: Heidelberger Druckmaschinen AG, 69115 Heidelberg (DE); X-Rite Europe AG, 8105 Regensdorf (CH)
(72) Erfinder: EHBETS, Peter, CH-8046 Zürich (CH); GEISSLER, Wolfgang, 76669 Bad Schönborn (DE); KOHLBRENNER, Adrian, CH-8800 Thalwil (CH)
(74) Vertreter: Haust, Christof
(86) Internationale Anmeldenummer: PCT/EP2005/004608
(87) Internationale Veröffentlichungsnummer: WO 2005/108083

(56) Entgegenhaltungen:
- EP-A- 0 091 500
- EP-A- 1 033 247
- DE-A1- 3 707 027
- US-A- 4 660 159
- US-A- 5 754 283

## Beschreibung

Die Erfindung betrifft ein Verfahren zur Ermittlung von Farb- und/oder Dichtewerten für die Überwachung und/oder Regelung des Druckprozesses in einer Druckeinrichtung gemäss dem Oberbegriff des unabhängigen Anspruchs 1. Die Erfindung betrifft auch eine für das Verfahren ausgebildete Druckeinrichtung gemäss dem Oberbegriff des unabhängigen Anspruchs 27.

Bei einem solchen gattungsgemässen Verfahren werden die Messwerte direkt während des Druckprozesses mit einer Messanordnung erfasst, welche innerhalb der Druckeinrichtung - z.B. einer Bogenoffsetdruckmaschine oder allgemein eines Druckers - eingebaut ist. Diese Art der Messwerterfassung bzw. Messung wird im Folgenden als "inline" bezeichnet. Im Gegensatz dazu bezeichnet "extern" eine Messwerterfassung ausserhalb der Druckeinrichtung in einem stabilen Zustand des Druckprodukts.

Eine inline Messwerterfassung ist z.B in US-A-4 660 159 offenbart.

Zum Zeitpunkt der inline Messung, also während des Druckprozesses, ist der Farbauftrag noch nicht stabil. Die Störeffekte beim Farbauftrag werden durch verschiedene Parameter des Druckprozesses verursacht. Ausserdem kann das Erscheinungsbild des Druckprodukts durch nachfolgende Bearbeitungsschritte, z. B. Lackierung der Oberfläche, noch verändert werden. Beide Effekte führen zu Unterschieden zwischen den inline gemessenen Messwerten und den entsprechenden, extern in einem stabilen Zustand des Druckprodukts ermittelten Messwerten. Inline und extern ermittelte Messwerte sind daher nicht direkt vergleichbar.

Die allgemeinste Aufgabe der Erfindung ist die Korrektur dieser Messunterschiede. Diese Aufgabe wird durch die im kennzeichnenden Teil des unabhängigen Anspruchs 1 angeführten Massnahmen gelöst. Weiterbildungen und besonders vorteilhafte Ausgestaltungen der Erfindung sind Gegenstand der vom Anspruch 1 abhängigen Ansprüche.

Eine weitere allgemeine Aufgabe der Erfindung besteht in der Bereitstellung einer Druckeinrichtung, in welcher das erfindungsgemässe Verfahren eingesetzt werden kann. Diese Aufgabe wird durch die im kennzeichnenden Teil des unabhängigen Anspruchs 27 angeführte Ausbildung der Druckeinrichtung gelöst. Weiterbildungen und besonders vorteilhafte Ausgestaltungen der erfindungsgemässen Druckeinrichtung sind Gegenstand der vom Anspruch 27 abhängigen Ansprüche.

Gemäss dem allgemeinsten Gedanken der Erfindung wird die genannte Korrektur der Messunterschiede durch rechnerische Korrekturmassnahmen und vorzugsweise in Verbindung mit einer speziellen Auslegung der Messanordnung (Messtechnik) erreicht. Im folgenden wird die Erfindung am Beispiel des Bogenoffsetdrucks beschrieben. Die erfindungsgemässen Ansätze sind aber allgemein gültig und können auch für andere Druckverfahren und -einrichtungen angewendet werden.

Die Farbmetrik, wie sie zum Beispiel von der Commission internationale de l'éclairage (CIE) in der CIE Publikation 15.2 "Colorimetry" beschrieben ist, und die Normen für die zu verwendende Farb- und Dichtemesstechnik (z.B. DIN 5033, ISO 5) ermöglichen eine absolute Beschreibung eines Farbwerts. Dieser Standard bildet die Grundlage für die Farbkommunikation in modernen digitalen Workflow und Color Management Systemen. CIE konforme Farbwerte (XYZ oder L*a*b*) werden verwendet, um die Farbinformation des Sujets von der Eingangstufe (Vorlage, Kamera, Scanner, Monitor) über den digitalen Prüfdruck, die Druckvorstufe bis zur Druckmaschine zu transferieren. Für eine effiziente Umformung der absoluten CIE Farbwerte in Maschinensteuerparameter (z.B. Farbseparation in die Grundfarben C, M, Y und K) wurden Prozessstandards definiert. Ein Prozessstandard für die Offset Drucktechnik ist in der Norm DIN/ISO 12647-2 definiert. Die Anwendung eines Prozessstandards ermöglicht eine flexible Abwicklung eines Druckauftrags mit verschiedenen Druckmaschinen. Sie erfordert aber eine Charakterisierung, die Einstellung und einen stabilen Betrieb der Druckmaschine gemäss den Vorgaben des Prozessstandards.

Die eingesetzte Messtechnik muss für diese Aufgaben normkonforme Farb- und Dichtewerte ausgeben können. Dies kann z.B. durch eine Kombination eines Dreibereich-Farbmessgeräts und eines Densitometers erreicht werden. Idealerweise wird aber ein Spektralphotometer als Messtechnik eingesetzt, da es beide Messmodi unterstützt und Flexibilität für die Auswahl der Dichtefilter ermöglicht.

Der aktuelle Stand in der Farbmesstechnik im Druckbereich wird durch zwei Typen von Messsystemen repräsentiert:
- tragbare Handmessgeräte, wie zum Beispiel das Spektralphotometer SpectroEye und das Densitometer D 19 der Firma Gretag-Macbeth AG, und
- halb-automatisierte Messsysteme wie AxisControl und ImageControl mit spektralphotometrischen Messköpfen der Firma Heidelberger Druckmaschinen AG.

Diese Messgeräte und -systeme werden extern, also ausserhalb der Druckmaschine eingesetzt. Mit dem Handmessgerät kann der Drucker einzelne Messfelder im Druckkontrollstreifen oder im Bild kontrollieren. Mit den halb-automatisierten Systemen kann der Drucker einen einzelnen Druckbogen manuell auflegen. Je nach System wird dann der komplette Druckkontrollstreifen (AxisControl) oder der ganze Bogen (ImageControl) automatisch gemessen. Diese Messsysteme benützen normgerechte Messgeometrien. Als Vorlage dient ein fertig gedrucktes Endprodukt in einem stabilen Zustand. Die so erhaltenen Messwerte entsprechen CIE-konformen Farbmesswerten und können direkt zur Regelung und zur Überwachung oder Kontrolle des Druckprozesses, zur Farbkommunikation oder für die Anzeige verwendet werden.

Um Druckaufträge effizienter und kostengünstiger ausführen zu können, geht der Trend zu automatisierten Druckmaschinen. Für die Farbmesstechnik bedeutet dies, dass die Messungen nicht mehr manuell vom Drucker ausserhalb der Druckmaschine, sondern vollautomatisch direkt in der Druckmaschine ausgeführt werden. Diese inline Messtechnik bietet grosse Vorteile. Durch Einbindung der inline Messtechnik in einen geschlossen Regelkreis mit den einzelnen Druckwerken kann die Druckmaschine automatisch und schnell in Farbe gefahren werden. Ausserdem kann die Farbgebung während des Fortdrucks konstant geprüft und nachgeführt werden, was eine durchgehende Qualitätskontrolle ermöglicht.

Die inline Messtechnik ist aber deutlich komplexer als die konventionelle externe Farbmesstechnik. Die inline Messung muss kurz nach dem Farbauftrag durchgeführt werden. Zu diesem Zeitpunkt ist die Farbschicht noch nicht stabil. Sie wird durch verschiedene Druckprozessparameter und Farbeigenschaften beeinflusst, welche mit unterschiedlichen Zeitkonstanten abklingen. Je nach Situation können dadurch grosse Unterschiede zwischen den inline Messwerten und entsprechenden externen Messwerten auf stabilen trockenen Proben entstehen. Ausserdem erschwert die Prozessabhängigkeit die Interpretation der Messdaten. Es ist nicht eindeutig ersichtlich, ob eine gemessene Variation durch eine Änderung des Farbauftrags oder durch eine Änderung der Prozessparameter hervorgerufen wurde. Eine ähnliche Problematik entsteht, wenn das Druckprodukt nach der inline Messung noch weiterverarbeitet wird. Ein typisches Beispiel ist das Auftragen einer Lackschicht in einem nachfolgenden Lackierwerk.

Die vorliegende Erfindung befasst sich im Speziellen mit der inline Messung in Bogenoffset-Druckmaschinen, ist aber auch für andere Druckverfahren und -einrichtungen geeignet. Die Erfindung beinhaltet, wie schon erwähnt, im wesentlichen eine spezielle Auslegung der Messtechnik und Messgeometrie sowie Korrekturmethoden für die inline Messwerte, welche eine Umwandlung in normgerechte Farb- und Dichtemesswerte für entsprechende stabile externe Proben (Druckerzeugnisse) ermöglichen.

Inline Messsysteme sind für Rollenoffset-Druckmaschinen erhältlich, z. B. das System ColorControlSystem (CCS) von QuadTech. Diese Systeme werden aber am Ende der Rollenoffset-Druckmaschine nach den Trocknungssystemen eingebaut. Zum Zeitpunkt der Messung ist das Druckmaterial schon trocken und in einem stabilen Zustand. Eine prozessabhängige Korrektur der Messwerte ist hier nicht nötig.

Anderseits werden in Flexo-, Tief- und Rollenoffset-Druckmaschinen auch sogenannte "Webinspection" Systeme für die Farbmessung und -kontrolle eingesetzt. Ein Beispiel ist das Print-Vision 9000 NT System von Advanced Vision Technology (AVT). Diese Systeme benützen bildgebende Messtechniken, welche die Druckvorlage auf zweidimensionalen oder eindimensionalen CCD Sensoren abbilden. Die Farbwerte wurden mit nicht normkonformen Filterfunktion bestimmt und entsprechen Kameraspezifischen RGB Werten. Diese Messwerte werden in CIE Farbwerte transformiert. Die Umrechnung der Messwerte entspricht nicht einer druckprozessabhängigen Korrektur, sondern einer farbmetrischen Charakterisierung des Messsystems, wie es auch in gebräuchlichen Color Management Systemen für die Bildschirm-, Kamera- und Scanner-Profilierung eingesetzt wird. Eine allgemeine Beschreibung dieser Technik befindet sich in der Publikation "Digital Color Management, Encoding Solutions" von E. Giorgianni.

Im folgenden wird die Erfindung anhand der Zeichnung näher erläutert. Es zeigen:
- Fig. 1: eine schematische Darstellung eines Ausführungsbeispiels der erfindungsgemässen Druckeinrichtung,
- Fig. 2: ein Prinzipschema eines spektral arbeitenden, zum Einsatz in der Druckeinrichtung nach Fig.1 geeigneten Messanordnung,
- Fig. 3a,3b: zwei Skizzen zur Erläuterung einer erfindungsgemässen Messgeometrie,
- Fig. 4: ein Diagramm zur Erläuterung der Messgeometrie der Fig. 3,
- Fig. 5: ein allgemeines Blockschema des erfindungsgemässen Verfahrens,
- Fig. 6: ein Blockschema eines speziellen Ausführungsbeispiels des erfindungsgemässen Verfahrens und
- Fig. 7a,7b: zwei Diagramme zur Erläuterung von nach dem erfindungsgemässen Verfahren vorgenommenen rechnerischen Messwertkorrekturen.

In der Figur 1 ist eine Bogenoffsetdruckmaschine als Ganzes mit 1 bezeichnet. Die Druckmaschine verfügt über vier (oder ggf. auch mehr) Druckwerke 11-14 und bedruckt Bogen, welche an einem sog. Anleger 15 bereitgestellt werden. Die Bogen werden zunächst im ersten Druckwerk 11 mit einer ersten Farbe bedruckt, dann an das zweite Druckwerk 12 weitergereicht, bis sie schliesslich mit allen Farben fertig bedruckt das letzte Druckwerk 14 verlassen. Am letzten Druckwerk 14 ist eine Messanordnung 20 vorgesehen, welche die Bogen (an deren dafür vorgesehenen Messstellen) unmittelbar nach dem Druck ausmisst. Anschliessend werden die Druckbogen weiteren Verarbeitungsstufen, z.B. einer Trocknereinheit und einem Lackierwerk 16 zugeführt und schliesslich in einem sog. Ausleger 17 ausgegeben. Bis auf die Messung während des Druckprozesses bzw. unmittelbar danach ist die Druckmaschine soweit Stand der Technik, so dass der Fachmann keiner näheren Erläuterung bedarf.

Die inline Messanordnung 20 umfasst in an sich bekannter Weise einen oder mehrere simultan messende Messköpfe. Die Messköpfe können auch in verschiedenen Druckwerken eingebaut sein. Aus Kostengründen ist es aber sinnvoll, die Messung der Farben aller beteiligten Druckwerke an einem gemeinsamen Ort nach dem letzten Druckwerk zu vereinen. Die Messköpfe sind bevorzugt in einer Reihe rechtwinklig zur Druckrichtung angeordnet. Die Messeinheit 20 beinhaltet weiter eine automatisierte lineare Bewegungseinrichtung senkrecht zur Druckrichtung, so dass jeder Punkt über die Bogenbreite angefahren und gemessen werden kann. Die mechanische Ausbildung einer automatisierten Messanordnung mit mehreren Messköpfen ist an sich bekannt und bedarf soweit keiner näheren Erläuterung.

In der Fig. 1 ist ferner ein Korrekturrechner 40 dargestellt, welcher die von der Messanordnung erfassten Messwerte erhält und diese nach der Korrektur einem Steuerrechner 50 zuführt, der schliesslich damit in an sich bekannter Weise die Druckwerke 11-14 der Druckmaschine 1 steuert. Auf den Korrekturrechner 40 bzw. dessen Funktionen wird weiter unten eingegangen.

Bei hohen Druckgeschwindigkeiten erfolgt die Messung unmittelbar nach dem Farbauftrag am letzten Druckwerk. Die Zeitdifferenz zwischen Messung und Farbauftrag beträgt nur einen Bruchteil einer Sekunde. Der Forschungsbericht Nr. 52.023 der Fogra enthält Bilder, welche den Zustand der Farbschicht unmittelbar nach der Farbspaltung am Druckspalt zeigen. Auf diesen Bildern ist die Entstehung von Fäden, den sogenannten Microstripes, zwischen Gummituch und Druckbogen sichtbar. Diese Fäden haben einen Durchmesser von 30 bis 60 Mikrometern und reissen nach einer bestimmten Entfernung vom Druckspalt ab. Das Resultat ist eine Farbschicht mit einer im Verhältnis zur Schichtdicke makroskopischen Oberflächenmodulation, welche zum Zeitpunkt der inline Messung noch nicht abgeklungen ist. Bei der Messung der Farbe vom letzten Druckwerk wird die Oberflächenmodulation direkt durch die Fadenbildung der Farbspaltung verursacht. Bei der Messung von Farben von vorderen Druckwerken tritt ein reduzierter Effekt auf, welcher durch die Interaktion der frischen Farbe auf dem Druckbogen mit dem Gummituch des letzten Druckwerks verursacht wird. Dabei wird eine Emulsion von Farbresten und Feuchtmittel auf die Farbschicht übertragen.

Die Oberflächenmodulationen der Farbschicht beeinflussen die Messwerte. Sie sind abhängig von einer Vielzahl von Druckprozessparametern, wie zum Beispiel Druckgeschwindigkeit, Druckwerk, Substrat- und Farbtyp. Ausserdem werden Unterschiede zwischen inline und extern ermittelten Messwerten auch durch das Trocknungsverhalten der Farbe auf dem Substrat hervorgerufen, welches eine deutlich längere Zeitkonstante aufweist.

Die Unterschiede zwischen inline und extern ermittelten Messwerten müssen für die praktische Verwertung der Messwerte korrigiert werden. Das erfindungsgemässe Verfahren wendet für diese Korrektur eine messtechnische Komponente (spezielle Ausbildung der Messanordnung 20) sowie rechnerische Komponenten an, welch letztere im Korrekturrechner 40 ausgeführt werden.

Das Ziel für die messtechnische Komponente ist es, den Einfluss der prozessabhängigen Störeffekte maximal zu reduzieren und möglichst eindeutige Messwerte zu liefern. Ausserdem müssen für die Auslegung der Messtechnik oft zusätzliche Randbedingungen berücksichtigt werden, wie zum Beispiel Bauraumlimitationen in der Druckmaschine oder variierender Messabstand, welchen Randbedingungen gemäss einem weiteren Aspekt der Erfindung durch Abweichungen von der normierten 0°/45° Messgeometrie Rechnung getragen werden kann. Die verbleibenden Messwertabweichungen gegenüber extern ermittelten, normgerechten Messwerten werden dann mittels numerischer Korrekturmassnahmen bzw. -modelle im Korrekturrechner 40 kompensiert.

Die Pfeile in Figur 1 stellen den Datenfluss der Messwerte dar. Die Messwerte können je nach verwendeter Messtechnik der Messanordnung 20 Dichtewerte, Farbwerte oder Remissionsspektren sein. Tatsächlich ist der Datenfluss zwischen den Komponenten bidirektional. Die von der Messanordnung 20 erfassten Messdaten werden in digitaler Form an den Korrekturrechner 40 übermittelt. Dieser korrigiert die Messdaten und leitet sie an den Steuerrechner 50 der Druckmaschine 1 weiter. Die korrigierten Messdaten können vom Steuerrechner 50 aus für den Drucker dargestellt, abgespeichert, oder für die Farbregelung der Druckmaschine verwendet werden. Dabei werden in an sich bekannter Weise die (korrigierten) Messdaten für die Farbregelung mit Soll-Werten 51 verglichen und daraus die Einstellungen der Druckwerke 11-14 bestimmt und an diese elektronisch übertragen.

Der Korrekturrechner 40 benötigt für die Umrechnung der Messwerte prozessspezifische Korrekturparameter, welche in einer Korrektur-Datenbank 41 zur Verfügung gestellt werden. Der Korrekturrechner 40 benötigt für die Auswahl der Korrekturparameter aus der Datenbank 41 Information 42 über den aktuellen Druckprozess. Diese notwendigen Informationen 42, zum Beispiel Substrattyp, Farbtyp und Druckwerkzuordnung, werden vom Drucker am (nicht dargestellten) Steuerpult der Druckmaschine 1 ausgewählt oder eingegeben und in der Praxis über den Steuerrechner 50 an den Korrekturrechner 40 übermittelt.

Im folgenden wird die spezielle erfindungsgemässe Ausbildung der Messanordnung 20 anhand der Figuren 2 und 3 näher erläutert.

Die Messeinheit 20 besteht, wie schon erwähnt, aus einem Balken, in dem sich mehrere in einer Reihe quer zur Papierlaufrichtung montierte Messköpfe 21 befinden, wobei der Balken am Ende des letzten Druckwerks einer Offsetdruckmaschine eingebaut ist. Die Messköpfe selbst sind auf einem motorgetriebenen Schlitten montiert, welcher innerhalb des Balkens elektronisch gesteuert quer zur Papierlaufrichtung bewegt werden kann. Auf diese Weise ist es möglich, beliebige Messorte auf dem Papier zu erfassen.

Um den knappen Bauraum in der Druckmaschine optimal ausnützen zu können, verfügt die Messanordnung 20 neben den Messköpfen 21 auch noch über separate Messköpfe zur Bestimmung der Papier- und Registerlage. Ausserdem ist die Messanordnung mit einem Drehgeber des Druckwerks verbunden, so dass der Messablauf mit der Drehbewegung des Druckzylinders synchronisiert werden kann.

Ein typischer Messkopf 21 ist in Figur 2 schematisch dargestellt. Die Messgeometrie entspricht dem Farbmessstandard 0/45° gemäss DIN 5033. Die Beleuchtung von einer Lichtquelle 22 erfolgt dabei unter 0° und wird mittels eines optischen Systems 23 in die Messebene 24 abgebildet. Als Lichtquelle wird vorzugsweise eine zentrale Blitzlichtquelle eingesetzt, deren Licht mit einem faseroptischen Mehrfachverteiler zu den einzelnen Messköpfen geleitet wird. Das von der Messstelle auf dem Druckbogen reflektierte Messlicht wird unter 45° erfasst. Ein optisches System 25 bildet den Messfleck in der Messebene auf einen Analysator 26 ab. Der Analysator 26 ist als Photodiodenarray-Gitterspektrometer mit einer Fasereinkopplung 27 dargestellt. Der Messkopf 21 in dieser Bauform entspricht einem Spektralphotometer. Die Auslegung eines solchen Messkopfs entspricht soweit dem bekannten Stand der Technik und bedarf deshalb keiner weiteren Erklärung. Prinzipiell können alle bekannten Techniken für die spektrale Analyse des reflektierten Lichts von der Probe verwendet werden. Alternativ kann auch die umgekehrte Messgeometrie 45°/0° mit vertauschten Beleuchtungs- und Empfängerkanälen angewendet werden.

Im folgenden wird der Fall für eine spektrale Messtechnik über den gesamten sichtbaren Bereich beschrieben. Die Messwerte sind dabei ein Remissionsspektrum, welches dem spektralen Reflektionsgrad der Probe von typischerweise 400 bis 700 nm mit einer spektralen Auflösung von 10 oder 20 nm entspricht. Dichte- und Dreibereich-Farbmessköpfe benützen nur einen Teilbereich dieses Spektrums. Die messtechnischen Aspekte und die Korrekturmodelle für diese spektralen Teilbereiche sind aber identisch zum allgemeinen Fall und können direkt aus dem spektralen Fall abgeleitet werden.

Die inline Messtechnik muss, wie schon erwähnt, kompatible Messwerte zu einer externen Referenz liefern können. Die externe Referenz wird durch Messwerte auf stabilen Proben mit einem normgerechten Spektralphotometer mit 0°/45° Messgeometrie definiert. Stabile Probe heisst in diesem Zusammenhang, dass die Effekte der Farbspaltung abgeklungen sind und dass die Probe fertig verarbeitet ist. Ausserdem muss sich die Farbschicht in einem definierten externen Zustand befinden.

Die inline Messanordnung muss aus diesem Grund die Effekte der variierenden Oberflächenstruktur unterdrücken. Zu diesem Zweck werden gemäss einem Aspekt der Erfindung im Beleuchtungs- und Empfängerkanal des Messkopfs 21 Polarisationsfilter 28 und 29 eingesetzt. Die Polarisationsfilter bestehen aus linearen Polarisatoren und werden mit gegeneinander senkrecht stehenden Polarisationsachsen im Beleuchtungs- und Empfängerkanal eingebaut. Der Einsatz von Polarisationsfiltern ist bei der Dichtemessung in Handmessgeräten an sich bekannt. Eine Beschreibung dieser Technik ist in der Publikation "Farbe und Qualität" der Firma Heidelberger Druckmaschinen AG enthalten. Die erfindungsgemässe Anwendung von Polarisationsfiltern bei der inline Messung zum Zwecke der Eliminierung bzw. Unterdrückung des Oberflächeneffekts, d.h. die Unterdrückung derjenigen Komponente des Messlicht, welche direkt an der strukturierten Oberfläche der Farbschicht reflektiert wird, ist jedoch bisher in der Literatur nicht beschrieben.

Eine weitere spezielle Auslegung der Messtechnik ist, dass zusätzlich zum Polarisationsfilter im Beleuchtungskanal ein UV-Filter 30 eingebaut wird, welches den Ultraviolet (UV) Anteil des Beleuchtungsspektrums unterhalb von 400 nm unterdrückt. Dieses UV Sperrfilter 30 kann zum Beispiel mit einem Filterglass vom Typ GG420 der Firma Schott realisiert werden. Das UV Sperrfilter verhindert, dass die Fluoreszenz der Aufhellerzusätze im Papier angeregt werden kann. Dadurch wird für die inline Messung eine bessere Reproduzierbarkeit der Messdaten von Bogen zu Bogen und vor allem von Auftrag zu Auftrag erreicht, da die Aufhelleranteile im Papier schwanken können. Ausserdem wird mit dem UV Sperrfilter 30 die Übereinstimmung mit den externen Referenzwerten verbessert, da das externe Messgerät eine andere Beleuchtungsquelle verwenden kann.

Weitere Randbedingungen in der Druckmaschine können die Auslegung der Messanordnung 20 beeinflussen, zum Beispiel limitierter Bauraum in der Druckmaschine oder unsaubere Papierauflage in der Messebene. Diesen Randbedingungen kann nach einem weiteren wichtigen Aspekt der Erfindung durch eine von der normierten 0°/45°-Messgeometrie abweichende Messgeometrie Rechnung getragen werden.

Die Figur 2 zeigt, dass der Abstand 31 von der Unterkante des Messkopfs 21 zur Messebene 24 einen massgeblichen Einfluss auf die Baugrösse der Messanordnung 20 hat. Er bestimmt nämlich in der Normgeometrie die Distanz zwischen Beleuchtungs- und Empfängerkanal an der Unterkante der Messanordnung. Ausserdem ist ersichtlich, dass sich Empfänger- und Beleuchtungskanal in der Messebene lateral gegeneinander verschieben (Pfeil 32), wenn sich der Messabstand 31 ändert. Die gegenseitige Verschiebung limitiert den Arbeitsbereich der Messoptik.

Eine Verbesserung für den Bauraum und den Arbeitsbereich wird erreicht, wenn Beleuchtungs- und Empfängerkanal auf der gleichen Seite von der Senkrechten auf der Messebene angeordnet sind. Diese erfindungsgemässe Konfiguration ist in den Fig. 3b dargestellt. Fig. 3a zeigt im Vergleich dazu die Normgeometrie 0°/45°. Bei einer Änderung des Messabstandes wird der laterale Versatz zwischen Beleuchtung und Empfänger reduziert. Die Messwinkel entsprechen in Fig. 3b nicht mehr der Normgeometrie. Da jede Abweichung von der Normgeometrie unweigerlich auch Messwertabweichungen nach sich zieht, müssen die neuen Messwinkel so gewählt werden, dass sich möglichst kleine Abweichungen zur Messung mit Normgeometrie ergeben. Da unter Einsatz von Polarisationsfiltern gemessen wird, entspricht diese Forderung der Bedingung, dass die Weglängen der Lichtstrahlen in der Farbschicht für die verschiedenen Messgeometrien identisch sind. Dies entspricht gleichem Absorptionsverhalten. Die Bedingung für gleiche Absorptionswege in der Farbschicht kann in erster Näherung durch die folgende Gleichung [1] beschrieben werden: $\frac{1}{cos \left({β}_{B}\right)} + \frac{1}{cos \left({β}_{E}\right)} = 1 + \frac{1}{cos \left({α}_{E}\right)} = 2.13$

Darin sind:
- β_{B} :: mittlerer Beleuchtungswinkel in der Farbschicht mit Brechungsindex n
- β_{E} :: mittlerer Empfängerwinkel in der Farbschicht mit Brechungsindex n
- α_{E} :: Empfängerwinkel in Normgeometrie in der Farbschicht (n sin(α_{E} )=sin45°)
- n :: Brechungsindex der Farbschicht n = 1.5

Die entsprechenden Beleuchtungswinkel und Empfängerwinkel in Luft können ausgehend von den Winkeln in der Farbschicht mit dem bekannten Brechungsgesetz (H. Haferkorn, Optik, S. 40) berechnet werden.

Die Kombinationen von Beleuchtungs- und Empfängerwinkeln in Luft, welche Gleichung [1] erfüllen, sind in Fig. 4 in Form eines Diagramms dargestellt. Die Koordinatenachsen bezeichnen dabei den Beleuchtungswinkel und den Empfängerwinkel in Luft, die Punkte auf der Kurve 33 entsprechen je einem Winkelpaar für die Messgeometrie. Besonders zweckmässig und vorteilhaft für die inline Messung sind Beleuchtungswinkel grösser als 10° mit den entsprechenden Empfängerwinkeln kleiner als 45°.

Die vorstehend erläuterte erfindungsgemässe Messgeometrie ist auch interessant für eine Messtechnik ohne Polarisationsfilter. Die gekreuzten Polarisationsfilter verursachen einen grossen Signalverlust und können nicht angewendet werden, wenn zum Beispiel eine schwache Lichtquelle verwendet werden muss. Auch in diesem Fall ist es notwendig, die Reflektionskomponente von der modulierten Oberfläche zu reduzieren. Dies wird nach einem weiteren Aspekt der Erfindung erreicht, indem der Beleuchtungskanal in Richtung des Empfängerkanals verkippt wird. In Figur 3b ist ersichtlich, dass dadurch die Winkeltrennung zwischen dem gerichteten Reflex an der Oberfläche und dem Empfängerwinkel vergrössert wird. Die Messwinkel sollen in diesem Fall auch die Gleichung [1] erfüllen. Vorteilhafte Messgeometrien sind Beleuchtungswinkel im Bereich 10° bis 15° und Empfängerwinkel im Bereich 40° bis 45°.

Im folgenden werden die rechnerischen Korrekturmassnahmen für die Messwerte und die zugrundeliegenden Korrekturmodelle näher erläutert.

Das Ziel aller Korrekturmassnahmen, also sowohl der messtechnischen als auch der rechnerischen, ist es, die inline Messwerte mit entsprechenden externen Referenzwerten kompatibel zu machen. Unter Referenzwerten werden dabei diejenigen Messwerte verstanden, welche mit einem normgerechten Farbmessgerät auf fertig gedruckten Bogen ausserhalb der Druckmaschine erhalten werden. Für die Korrektur der Messwerte werden dabei drei verschiedene Zustände unterschieden, welche im folgenden genauer definiert sind.

Der Zustand 1 entspricht der inline Messung in der Druckmaschine mit der Messanordnung 20. Zum Messzeitpunkt ist die Farbschicht auf dem Substrat noch nass. Ausserdem ist die Oberfläche der Farbschicht durch die Effekte der Farbspaltung am letzten Druckwerk stark gestört.

Der Zustand 2 entspricht der Situation, wenn ein Bogen direkt nach dem Druckprozess aus dem Ausleger 17 entnommen und daran eine Farbmessung vorgenommen wird. In diesem Zustand 2 ist die Farbschicht noch nass. Die Effekte der Farbspaltung sind bereits abgeklungen. Die Oberfläche der Farbschicht kann als glatt spiegelnd mit maximalem Glanz angenommen werden, es tritt nur noch ein minimaler Oberflächeneffekt auf.

Der Zustand 3 entspricht der Situation, wenn die Farbmessung an einem Druckbogen mit komplett getrockneter Farbe ausgeführt wird. Der Trocknungsprozess dauert typischerweise mehrere Stunden. In diesem Zustand hat der Farbfilm die mikroskopische Oberflächenrauhigkeit des Substrats angenommen. Bei gestrichenen Papieren bleibt die Farbschicht während dem Trocknungsprozess auf dem Substrat, die Dicke der Farbschicht auf dem Substrat bleibt erhalten. Bei ungestrichenen Papieren dringt während des Trocknungsprozesses ein Teil oder sogar die gesamte Menge der Farbpigmente in das Substrat ein. Dieser Effekt verändert die Dichte- und Farbmesswerte und muss korrigiert werden.

Die weiter unten beschriebenen erfindungsgemässen Korrekturmodelle ermöglichen die Umrechnung der Messwerte zwischen diesen drei Zuständen. Die Umrechnung ist in beide Richtungen möglich.

Für die praktische Implementierung wird gemäss der Erfindung vorteilhaft ein sequentieller Ablauf gewählt, d.h. die von der Messanordnung 20 gelieferten inline Messwerte entsprechend Zustand 1 werden zuerst in dem Zustand 2 (externe Messung nass) entsprechende Messwerte transformiert und anschliessend werden diese dem Zustand 2 entsprechenden Messwerte in dem Zustand 3 (externe Messung trocken) entsprechende Messwerte transformiert. Dieser sequentielle Korrekturablauf ist in Figur 5 schematisch dargestellt. Die Korrektur der Messwerte von Zustand 1 (Block 401) nach Zustand 2 (Block 402) beinhaltet hauptsächlich die Korrektur der Effekte der Farbspaltung (Block 404). Die Korrektur von Zustand 2 (Block 402) nach Zustand 3 (Block 403) entspricht der Korrektur des Trocknungsverhaltens der Farbschicht auf dem speziellen Substrattyp (Block 405). In dieser Implementierung gibt es genau einen externen Referenzzustand (Zustand 2, Block 402), in den alle inline Messwerte (Block 401) transformiert werden. Ausgehend von diesem Zustand 2 werden die Messdaten dann für alle Anwendungen weiterverarbeitet. Die typischen Anwendungen sind Anzeige der Messwerte (Block 406), Abspeichern der Messwerte als Sollwerte für den Druckjob (Block 407), Kommunikation der Sollwerte an eine andere Druckmaschine (Block 406) und Verwendung als aktueller Ist-Wert für die Farbregelung (Block 407).

Für die Ermittlung von Referenzwerten in den Zuständen 2 und 3 ist es sinnvoll, dass ein externes Messgerät zusammen mit der inline Messanordnung 20 verwendet wird. Die korrigierten Messwerte in Zustand 2 und 3 müssen den Referenzwerten entsprechen, welche der Messung mit einem normgerechten Spektralphotometer, Farbmess- oder Dichtemessgerät entsprechen. Um messtechnische Differenzen zwischen der inline und der externen Messung klein zu halten, werden die externen Referenzwerte mit einem Messgerät durchgeführt, welches mit gleichen Messfiltern wie in der inline Messanordnung 20 ausgerüstet ist. Dies bedeutet, dass in der bevorzugten Realisierung des Verfahrens die externen Referenzwerte mit einem Messgerät ermittelt werden, welches mit Polarisationsfiltern und einem UV-Sperrfilter ausgerüstet ist.

Wenn die inline Messanordnung 20 und das externe Messgerät nicht die gleiche Bandbreite verwenden, zum Beispiel Spektralphotometer mit 10 nm oder 20 nm spektraler Auflösung, wird eine numerische Bandpasskorrektur durchgeführt. Die Bandpasskorrektur kann wie in der Norm ISO 13655 (Norm ISO 13655, Graphic Technology - Spectral measurement and colorimetric computation for graphic arts images, Annex A, 1996) beschrieben ausgeführt werden.

Im Weiteren ist es sinnvoll, dass zusammen mit der inline Messanordnung 20 ein externes Messgerät verwendet wird, welches über wechselbare Messfilter in Beleuchtungs- und Empfängerkanal verfügt. Das Messgerät sollte die Messmodi ohne Filter, mit UV-Sperrfilter und mit Polarisationsfiltern unterstützen. Ein Ausführungsbeispiel für ein solches Messgerät ist das Spektralphotometer SpectroEye der Firma Gretag-Macbeth AG. Diese Funktionalität ermöglicht die Übernahme oder die Übermittlung von Messwerten von oder an andere Messsysteme, welche andere Messfilter benützen. Das externe Messgerät kann einen bedruckten Referenzbogen in allen Messmodi messen. Die Messwerte mit dem entsprechenden Messfilter können dann an die inline Messanordnung 20 oder an ein anderes externes System weitergeben werden. Dies ermöglicht im Besonderen die Übernahme von Sollwerten für die Farbregelung, welche mit anderen Messfiltern gemessen wurden.

Wenn die gemessenen Dichtewerte auf dem Referenzbogen nicht der geforderten Solldichte entsprechen, können die transformierten Messwerte mit einem Korrekturmodell, welches die Schichtdicke verändert, angepasst werden. Diese Transformation kann mit dem Modell für die Schichtdickenmodulation ausgeführt werden, welches im folgenden beschrieben wird.

Die folgenden Abschnitte beschreiben die theoretische Basis für die erfindungsgemässen rechnerischen Korrekturmassnahmen (Korrekturalgorithmen). Im ersten Abschnitt wird die Korrektur der inline Messfehler, im zweiten Abschnitt die Korrektur des Trocknungsverhaltens beschrieben. Die praktische Anwendung der Korrekturalgorithmen sowie die konkrete Implementierung des gesamten Korrektursystems sind im Anschluss daran beschrieben.

Der Ausgangspunkt für die Korrektur bzw. Kompensation der inline Messfehler ist die Farbschicht zum Zeitpunkt der inline Messung mit einer modulierten Oberfläche. Das Resultat der Korrektur muss ein kompatibler Messwert zum externen Zustand 2 sein, welchem eine homogene Farbschicht entspricht.

Die notwendigen Korrekturparameter und Freiheitsgerade sowie deren Einfluss werden von einem Farbmodell abgeleitet, welches das messtechnische Verhalten der Farbschicht simuliert.

Das Farbmodell basiert auf der Theorie von Hoffmann, welche eine genaue physikalische Beschreibung des Reflexionsfaktors einer einzelnen, homogenen, nicht streuenden Farbschicht auf einem diffus reflektierendem Substrat ermöglicht. Die Theorie von Hoffmann ist für eine diffuse Messgeometrie ausgelegt. Die Anpassung für den Reflexionsfaktor in der 0/45°-Messgeometrie ist in Gleichung [2] beschrieben: $R = {c}_{0} ⁢ {R}_{0} + \frac{\left(1-{R}_{0}\right) ⁢ {e}^{- αd / cos {θ}_{2}} ⁢ {ρ}_{p} ⁢ {I}_{A}}{{sin}^{2} \left({α}_{1}\right) ⁢ \left(1-{ρ}_{p}⁢{I}_{p}\right)} ,$
mit
- c₀: Anteil der Oberflächenreflektion, welcher unter 0° gemessen wird
- R₀: Oberflächenreflektionskoeffizient für 45° Einfallswinkel in Luft
- α: Absorptionskoeffizient der Farbschicht
- d: Schichtdicke der Farbschicht
- θ₂: Einfallswinkel in Medium 2 (Farbfilm) mit Brechungsindex n₂: n₂sin(θ₂) = n₁sin(θ₁)
- θ₁: Einfallswinkel in Luft unter 45° mit Brechungsindex n1
- ρₚ: diffuser Reflexionsgrad des Substrats
- sin²(α₁): Normalisierungsfaktor für Absolutweiss für Messgeometrie mit Erfassungswinkel α₁ = 5°
- I_{A}: Integral für den gemessener Anteil des ausgekoppelten diffusen Strahlflusses aus der Farbschicht
- I_{P}: Integral für den rückreflektierten diffusen Strahlfluss in der Farbschicht
- R₂₁: interner Reflektionskoeffizient in der Farbschicht gegenüber Luft (von Medium 2 zu Medium 1)

R₀ und R₂₁ werden mit den Fresnelschen Formeln (H. Haferkorn, Optik, S.50) berechnet: ${I}_{A} = 2 {\int }_{0}^{{α}_{2}} \left(1-{R}_{21}\right) ⁢ {e}^{- αd / cosθ} ⁢ cos θ sin θ ⅆ θ$ ${I}_{p} = 2 {\int }_{0}^{π / 2} {R}_{21} ⁢ {e}^{- 2 ⁢ αd / cos θ} ⁢ cos θ sin θ ⅆ θ$

Im folgenden werden die Korrekturmodelle für durch die Farbspaltung makroskopisch oberflächenmodulierte Volltonfelder erklärt. Die Anpassung für Rasterfelder kann mit der bekannten Theorie von Neugebauer durchgeführt werden.

Aus Gleichung [2] ist ersichtlich, dass der Reflektionsfaktor R aus zwei additiven Komponenten besteht. Die erste Komponente entspricht dem Oberflächeneffekt und kann als eine Remissionsdifferenz geschrieben werden: $Δ ⁢ {R}_{0} = {c}_{0} ⁢ {R}_{0}$

In der Gleichung [3] ist c₀ eine von den massgeblichen Druckprozessparametern abhängige Korrekturfunktion.

Der Oberflächeneffekt wird wie weiter vorne beschrieben bevorzugt durch messtechnische Mittel, d.h. durch den Einsatz von Polarisationsfiltern in der Messanordnung 20, eliminiert. In diesem Fall kann c₀ = 0 angenommen werden. Wenn Polarisationsfilter nicht zum Einsatz kommen können, muss der Oberflächeneffekt numerisch korrigiert werden. Die Amplitude des Oberflächeneffekts wird durch die massgeblichen Druckprozessparameter beeinflusst. Die Korrekturfunktion c₀ bzw. die Abhängigkeit von den Druckprozessparametern wird experimentell bestimmt. Das allgemeine Verfahren dazu wird weiter unten erklärt.

Die zweite Komponente in Gleichung [2] beinhaltet die Absorption durch die Druckfarbe sowie die Mehrfachreflexionen an den Grenzflächen der Farbschicht. Die Mehrfachreflexionen werden in der Fachliteratur als Lichtfang bezeichnet.

Die modulierte Oberfläche der Farbschicht nach der Farbspaltung beeinflusst das Absorptionsverhalten und den Lichtfang. Das Verhalten und der Einfluss beider Effekte kann wie folgt abgeleitet werden.

Die Modulation der Oberfläche führt dazu, dass die Dicke der Farbschicht an bestimmten Stellen kleiner ist als die entsprechende Schichtdicke ohne Modulation. Durch diesen Effekt wird das mittlere Absorptionsvermögen der Farbschicht reduziert. Der Effekt kann deshalb in Gleichung [2] durch eine Anpassung des Produkts von Absorptionskoeffizient α und Schichtdicke d beschrieben werden. Eine Möglichkeit für die Implementierung ist die Multiplikation mit einem prozessabhängigen Korrekturfaktor c₁, welcher in Funktion der Schichtdickenmodulation Werte kleiner gleich 1 annimmt. Die Werte nach der Korrektur der Schichtdickenmodulation sind durch Gleichung [4] beschrieben $α ⁢ {d}_{c} = αd {c}_{1} .$
wobei αd_{c} anstelle von αd in die Gleichung [2] einzusetzen ist. c₁ ist eine von den massgeblichen Druckprozessparametern abhängige Korrekturfunktion, die, wie weiter unten noch ausgeführt ist, experimentell mit Charakterisierungsmessungen bestimmt werden kann.

Die modulierte Oberfläche beeinflusst auch den Lichtfang der Farbschicht, da die Modulation die Einfallswinkel der Lichtstrahlen und somit den Grenzwinkel für die Totalreflektion an der Oberfläche beeinflusst. Eine elegante Implementierung dieser Abhängigkeit in Gleichung [2] wird erfindungsgemäss erreicht, indem in der Rechnung der Brechungsindex der Farbschicht n₂ variiert wird. Die Oberflächenmodulation verkleinert den mittleren Grenzwinkel für die Totalreflektion, wodurch mehr Licht in der Farbschicht gefangen bleibt. Dieses Verhalten entspricht einer Erhöhung des Brechungsindex n₂. Eine Möglichkeit für die Korrektur des Lichtfangs ist in Gleichung [5] beschrieben: ${n}_{2 ⁢ c} = {n}_{2} {c}_{2} ,$
wobei n_{2c} der Brechungsindex nach der Korrektur und c₂ eine multiplikative Korrekturfunktion ist, welche wie die Korrekturfunktionen c₀ und c₁ prozessabhängig ist und experimentell charakterisiert werden muss.

Die Korrektur der inline Messfehler kann also mit drei verschiedenen Fehlertypen, nämlich Oberflächeneffekt, Schichtdickenmodulation und Lichtfang gemäss den Gleichungen [2] bis [5] implementiert werden. Für die Korrektur werden die drei Korrekturfunktionen c₀, c₁, c₂ angewendet, welche in Funktion der Druckprozessparameter parametrisiert sind und deren entsprechende Werte in der schon genannten Korrekturdatenbank 41 abgespeichert sind.

Die beschriebene Korrektur der inline Fehler anhand des exakten Farbmodells gemäss Gleichung [2] ist zwar ohne weiteres möglich, jedoch ist die numerische Implementierung relativ aufwendig.

Eine effizientere numerische Implementierung erhält man, wenn man für das Farbmodell die Theorie von Kubelka-Munk mit Berücksichtigung der Oberflächenphänomene (Saunderson Korrektur) verwendet. Dieses Modell entspricht dem Stand der Technik. Eine ausführliche Beschreibung dieser Theorie ist in der Dissertation "Modeles de prédiction de couleurs appliquées à l'impression jet d'encre" von P. Emmel gegeben (These No. 1857, 1998, Ecole polytechnique féderale de Lausanne).

Die Theorie von Kubelka-Munk gilt für eine diffuse Messgeometrie und streuende Farbschichten. Trotzdem kann sie für die phänomenologische Erklärung der Effekte der inline Messfehler in der 45/0°-Messgeometrie und deren Korrektur verwendet werden.

Der Reflexionsfaktor einer absorbierenden Farbschicht auf einem diffus streuenden Substrat kann mit der folgenden Gleichung beschrieben werden. $R = {c}_{o} ⁢ {R}_{o} + \frac{( 1 - {R}_{0} ) \left(1-{R}_{2}\right) ⁢ {ρ}_{p} ⁢ {e}^{- Kd}}{1 - {R}_{2} ⁢ {ρ}_{p} ⁢ {e}^{- Kd}} ,$

Darin bedeuten
- R₂: diffuser Reflexionskoeffizient in der Farbschicht (R₂= 0.6)
- K: diffuser Absorptionskoeffizient
- ρₚ: diffuser Reflexionsgrad des Substrats

Die erste additive Komponente c₀R₀ entspricht wieder dem Oberflächeneffekt und ist identisch zu Gleichung [2].

In Gleichung [6] wird ein diffuser Absorptionskoeffizient K eingeführt. Er entspricht nicht der Materialabsorption α in Gleichung [2]. Für einen diffusen Fluss kann als Näherung K = 2α angenommen werden.

Der Vorteil des Kubelka-Munk Ansatzes ist, dass die Gleichung [6] einfach invertierbar ist, d. h. aus der Remissionsmessung kann direkt das Absorptionsspektrum (Extinktion E) bestimmt werden. Dieser Zusammenhang ist in Gleichung [7] dargestellt. ${e}^{- E} = {e}^{- Kd} = \frac{R - {c}_{o} ⁢ {R}_{o}}{{ρ}_{p} ⁢ \left(\left(1-{R}_{0}\right)(1-{R}_{2})+{R}_{2}⁢\left(R-{c}_{o}⁢R\right)\right)} .$

Ein Vergleich der Gleichungen [2] und [6] zeigt, dass die Mehrfachreflexionen und die Absorption anders bewertet werden. In dieser Anwendung muss eine Farbe nicht absolut beschrieben werden. Es muss eine relative Messwertkorrektur durchgeführt werden. Deshalb kann die spektrale Extinktion E der Farbe aus Gleichung [7] bestimmt und als Modellparameter verwendet werden.

Den drei Fehlertypen für die Korrektur der inline Messfehler aus den Gleichungen [2] bis [5] können äquivalente Fehler in der Kubelka-Munk Beschreibung zugeordnet werden:

Der Oberflächeneffekt ist identisch zu Gleichung [3]. $Δ ⁢ {R}_{0} = {c}_{0} ⁢ {R}_{0}$

Die Schichtdickenmodulation gemäss Gleichung [4] wird als multiplikative Korrektur der Extinktion implementiert: ${E}_{c} = E {c}_{1} .$

Die Korrektur des Lichtfangs wird im Kubelka-Munk Modell als eine Skalierung des diffusen internen Reflexionskoeffizient R implementiert. ${R}_{2 ⁢ c} = {R}_{2} {c}_{2} ,$

c₀, c₁ und c₂ sind dabei wiederum prozessparameterabhängige Korrekturfunktionen.

Die Anwendung des Algorithmus für die Korrektur der inline Messfehler mit einem Farbmodell ist schematisch in Figur 6 dargestellt. Der dargestellte Ablauf entspricht der Korrektur eines spektralen Messwertes des Remissionsspektrums. Die Korrektur des gesamten Remissionsspektrums wird erreicht, indem der Korrekturzyklus für jede Stützstelle des Spektrums durchgeführt wird.

Als erster Schritt des Korrekturzyklus wird aus dem gemessenem absolutem Remissionswert des Substrats (Papierweissmessung, Block 411) der diffuse Reflexionsgrad ρₚ des Substrats bestimmt (Block 413). Der Reflexionsgrad ρₚ kann mit dem Hoffmann Modell (H) aus Gleichung [2] oder dem Kubelka-Munk-Saunderson Modell (KMS) aus Gleichung [6] für eine Farbschicht ohne Absorption und ohne Oberflächeneffekt berechnet werden (Block 412). Dies entspricht in den Gleichungen [2] und [3] den folgenden Parameterwerten: c₀ = K = α= 0, R₀ = 0.04.

Aus dem gemessenen inline Remissionsspektrum in Zustand 1 (Block 421) wird mit dem inversen KMS Modell nach Gleichung [7] (Block 422) das Extinktionsspektrum E (Block 423) von Zustand 1 berechnet. Die festen Modellparameter sind R₀ = 0.04, R₂ = 0.60, und der in Schritt 1 berechnete diffuse Reflexionsgrad des Substrats ρₚ. Für die Korrektur des Oberflächenwerts wird die für den konkreten Druckjob und für die konkreten Druckprozessparameter geltende Korrekturfunktion c₀ aus der Korrekturdatenbank 41 eingelesen und angewendet.

Am Extinktionswert E (Block 423) wird die Korrektur der Schichtdickenmodulation nach Gleichung [8] ausgeführt (Block 424). Die entsprechende Korrekturfunktion c₁ wird wieder aus der Korrekturdatenbank 41 eingelesen. Das Resultat dieser Operation ist der Extinktionswert gemäss externem Zustand 2 (Block 425).

Als nächster Schritt wird der Extinktionswert gemäss Zustand 2 (Block 425) in den Remissionswert von Zustand 2 (Block 427) transformiert. Dafür wird das direkte KMS Modell in Gleichung [6] verwendet. Während dieser Operation (Block 426) wird die Korrektur des Lichtfangs ausgeführt. Der interne Reflektionsfaktor R₂ wird mit der entsprechendem Korrekturfunktion c₂ multipliziert, welche auch aus der Korrekturdatenbank 41 eingelesen wird. Der Oberflächeneffekt wird bei dieser Transformation gleich Null gesetzt.

Alternativ kann die Korrektur der inline Messwerte auch ohne Farbmodell durchgeführt werden. In diesem Fall wird die Korrektur vorteilhaft direkt am gemessenen Remissionswert R oder dem entsprechenden Dichtewert D ausgeführt. Der Dichtewert D berechnet sich aus dem Remissionswert R nach der bekannten Formel: $D = - {log}_{10} \left(R\right) .$

Es ist sinnvoll, dass auch in diesem Fall die Messwertabweichung als aus den drei Fehlertypen Oberflächeneffekt, Schichtdickenmodulation und Lichtfang zusammengesetzt betrachtet und entsprechend korrigiert wird.

Der Oberflächeneffekt wird identisch zu Gleichung (3) als additive Komponente zum Reflektionsfaktor R dazugerechnet.

Das mit dem Hofmann Modell gem. Gleichung [2] simulierte Verhalten der Korrektur der Schichtdickenmodulation gem. Gleichung [4] und der Korrektur des Lichtfangs gem. Gleichung [5] ist in den Figuren 7a und 7b dargestellt. Das Diagramm der Fig. 7a stellt das Verhalten des relativen Dichtefehlers Dc/D in Funktion des Dichtewertes D für die beiden Korrekturtypen dar. Das Diagramm der Fig. 7b zeigt das Verhalten des relativen Remissionsfehlers Rc/R in Funktion des Remissionswertes R für die beiden Korrekturtypen.

Das Verhalten der Korrektur der Schichtdickenmodulation zeigt einen konstanten relativen Dichtefehler in Funktion der Dichte. Für die direkte Korrekturmethode ohne Farbmodell ist es deshalb sinnvoll, den Schichtdickenmodulationsfehler als multiplikative Korrektur des gemessenen Dichtewertes D gemäss Gleichung [11] zu implementieren: ${D}_{c} = D {c}_{1} ,$
wobei c₁ wieder eine prozessabhängige Korrekturfunktion ist, die aus der Korrekturdatenbank eingelesen wird.

Analog zeigt das Verhalten des Lichtfangfehlers in Fig. 7a und 7b, dass dieser Fehlertyp für die direkte Korrektur ohne Farbmodell am besten als Skalierungsfaktor des Remissionswerts R implementiert wird: ${R}_{c} = R {c}_{2} ,$
wobei c₂ wieder eine prozessabhängige Korrekturfunktion ist, die aus der Korrekturdatenbank eingelesen wird.

Die Figuren 7a und 7b zeigen auch, dass der Schichtdickenmodulationsfehler und der Lichtfangfehler unterschiedliche Vorzeichen haben und sich gegenseitig kompensieren können. Dieses Verhalten kann numerische Instabilitäten bei der Korrektur verursachen. Aus diesem Grund wird gemäss einem weiteren Aspekt der Erfindung für die Korrektur mit und ohne Farbmodell ein Schwellenwert Dₛ eingeführt. Für hohe Dichten ist hauptsächlich der Schichtdickenmodulationsfehler dominant. Für geringe Dichten ist der durch den Lichtfang verursachte Fehler dominant, Die Unterscheidung zwischen hohen und geringen Dichten erfolgt durch den Schwellenwert, der vorzugsweise im Bereich von etwa 1.0 gewählt wird.

Gemäss einer vorteilhaften und besonders zweckmässigen Weiterbildung des erfindungsgemässen Verfahrens wird für einen Dichtewert D grösser als Dₛ nur der Schichtdickenmodulationsfehler gemäss den entsprechenden Gleichungen [4], [8], oder [11] für eine Korrektur mit oder ohne Farbmodell ausgeführt. Umgekehrt wird für einen Dichtewert D kleiner als Dₛ nur der Fehler des Lichtfangs gemäss den Gleichungen [5], [9] oder [12] für eine Korrektur mit oder ohne Farbmodell ausgeführt.

Die Korrektur des Trocknungseffekts ermöglicht die Transformation der Messwertedes Zustandes 2 (extern nass) nach Messwerten des Zustandes 3 (extern trocken).

Es ist bekannt, dass auf gestrichenem Papier der Trocknungsprozess hauptsächlich einer Veränderung der mikroskopischen Oberflächenstruktur entspricht. Bei Einsatz von Polarisationsfiltern für die Farbmessung wird dieser Effekt eliminiert. Auf gestrichenen Papieren wird deshalb mit Polarisationsfilter keine Korrektur des Trocknungseffekts benötigt. Ohne Polarisationsfilter muss der Oberflächeneffekt gemäss Gleichung [3] als additive Remissionskomponente berücksichtigt werden.

Auf ungestrichenen Papieren dringt ein Teil der Farbschicht in das Substrat ein. Dieses Verhalten erfordert zusätzliche Korrekturparameter. Die Anwendung eines Farbmodells für diesen Fall ist prinzipiell möglich. Es erfordert einen Ansatz, der zwei über dem Papier liegende Farbschichten simulieren kann. Eine Schicht entspricht dem Farbanteil, der in das Papier eingedrungen ist. Die obere Schicht entspricht der restlichen Farbmenge, welche auf dem Papier geblieben ist. Eine Möglichkeit für die Implementierung ist die Anwendung des Mehrschichten Kubelka-Munk Modells aus der schon genannten Dissertation von P. Emmel. Die Korrektur mit einem Mehrschichten-Farbmodell und das Bestimmen der Modellparameter wird aber komplex. Deshalb wird gemäss einem weiteren Aspekt der Erfindung eine direkte Korrektur der Messwerte, wie sie weiter oben im Zusammenhang mit den Gleichungen [11] und [12] beschrieben ist, vorgenommen.

Das Trocknungsverhalten auf gestrichenen und ungestrichenen Papieren wird gemäss der Erfindung ebenfalls mit den drei Fehlertypen Oberflächeneffekt, Schichtdickenmodulation und Lichtfang charakterisiert und entsprechend korrigiert. Die benötigten Korrekturfunktion c₀, c₁, c₂ werden (nach ihrer Ermittlung) ebenfalls in der Korrekturdatenbank 41 abgelegt und entsprechen einem zweiten Datensatz neben den Korrekturfunktionen für die Korrektur der inline Fehler.

Im folgenden ist das erfindungsgemässe Verfahren nochmals anhand eines bevorzugten Ausführungsbeispiels übersichtlich zusammengefasst.

Der Korrekturrechner 40 ist mit der Messanordnung 20 verbunden und erhält von dieser für jedes abgetastete Messfeld die Daten der erfassten Spektren. Zusätzlich übermittelt der Steuerrechner 50 dem Korrekturrechner 40 die zu jedem gemessenen Feld passenden Umgebungsparameter, d.h. Maschinen-, Prozess- und Messfeldparameter. Diese Parameter sind im einzelnen: Druckgeschwindigkeit, Nummer des Druckwerks, in dem sich die Messanordnung 20 befindet, Papierklasse (z.B. Glanzpapier, Mattpapier, Naturpapier), Farbtypklasse (z.B. Skalenfarbe Cyan), Messfeldtyp (z.B. Vollton, Raster 70%, Grau) und die Nummer des Druckwerks, in dem das Messfeld gedruckt wurde. Die Korrektur erfolgt fallspezifisch, wobei ein einzelner Fall eine bestimmte Kombination von Umgebungsparametern definiert. So ist beispielsweise die Kombination von "Glanzpapier", "Skalenfarbe Magenta", "Volltonfeld" und "gedruckt auf dem letzten Druckwerk" ein Fall. In der im Korrekturrechner 40 befindlichen Korrekturdatenbank 41 sind jedem in der Praxis vorkommenden Fall passende Korrekturparameter zugeordnet, welche die schon erwähnten Sätze von (parametrisierten) Korrekturfunktionen c₀, c₁ und c₂ definieren.

Die Korrekturdatenbank 41 ist als Tabelle realisiert, in der in jeder Zeile ein Korrekturfall behandelt wird. Eine einzelne Zeile umfasst einen Satz von Bedingungsparametern (entsprechend den Umgebungsparametern) und einen Satz von Korrekturparametern. Der Korrekturrechner 40 vergleicht für jede Messung die massgebenden Umgebungsparameter mit den Bedingungsparametern in der Korrekturdatenbank 41. Dazu wird die Tabelle zeilenweise abgearbeitet, bis eine erste Übereinstimmung gefunden wird. Auf diese Weise wird der passende Fall und damit die passenden Korrekturparameter gefunden. Die Tabelle wird von oben (Tabellenanfang) nach unten (Tabellenende) durchlaufen. Die Fälle sind in der Tabelle nach dem Grad der Spezifität geordnet, wobei die Tabelle mit sehr spezifischen Fällen beginnt und mit sehr generischen Fällen endet. Es wird also immer zunächst versucht, eine spezifische Korrektur durchzuführen. Sind dazu keine Fälle definiert, wird die Korrektur stufenweise generischer.

Im Korrekturrechner 40 wird bei jeder Messung für jeden einzelnen Wert des unkorrigierten Remissionsspektrums entschieden, ob sich dieser im Absorptions- , Transmissions- oder Übergangsbereich der Farbe befindet. Dazu werden die Remissionswerte der einzelnen Wellenlängen (Spektralwerte) mit definierten Schwellenwerten Dₛ verglichen (siehe oben). Spektralwerte im Transmissionsbereich (D < Dₛ) werden mit der Korrekturfunktion c₂ (vgl. Gleichung [12]) multipliziert, welche durch die in der jeweiligen Tabellenzeile befindlichen Korrekturparameter definiert ist. Spektralwerte im Übergangsbereich (D ∼ Dₛ) werden nicht korrigiert. Spektralwerte im Absorptionsbereich (D > Dₛ) werden logarithmiert, mit einer dichteabhängigen Korrekturfunktion c₁ multipliziert (vgl. Gleichung [11]) und anschliessend wieder delogarithmiert, wobei die Korrekturfunktion c₁ typisch ein Polynom zweiten Grades der Dichte ist und dessen Koeffizienten ebenfalls Teil der Korrekturparameter sind. Da mit Polarisationsfiltern gemessen wird, ist kein Oberflächeneffekt vorhanden und damit kann c₀ gleich null gesetzt werden. Das korrigierte Spektrum wird dann an den Steuerrechner (50) weitergeleitet.

Es ist klar, dass vor der eigentlichen Inline-Korrektur zunächst einmal die Korrekturdatenbank 41 erstellt werden muss. Um die einzelnen Korrekturparameter zu bestimmen, werden für alle interessierenden Fälle (vgl. Definition vorstehend) Drucke mit definierten Feldern angefertigt und sowohl mit der Inline-Messanordnung 20 als auch mit einem externen Messgerät ausgemessen. Da die Korrekturparameter stark von der Schichtdicke abhängen, werden Drucke für jeden interessierenden Fall bei jeweils mindestens 3 verschiedenen Schichtdicken angefertigt und ausgemessen. Aus der Gesamtheit dieser Messdaten wird dann für jeden einzelnen Fall ein Satz von Korrekturparametern berechnet, wobei dies natürlich vorzugsweise rechnerunterstützt erfolgt.

Um die Korrekturparameter für einen Fall zu bestimmen, werden die Spektren der inline Messungen und der extern erfassten Messungen miteinander verrechnet. In einem ersten Schritt wird für jeden Teil des Spektrums anhand eines definierten Schwellenwerts festgelegt, ob sich dieser im Absorptions-, Transmissions- oder Übergangsbereich der Farbe befindet. In einem zweiten Schritt werden daraus die für diese Bereiche benötigten Korrekturparameter bestimmt, welche die Korrekturfunktionen c₁ und c₂ definieren (c₀ ist bei der Messung mit Polarisationsfiltern nicht erforderlich). Die Korrekturfunktion c₂ wird erhalten, indem die Spektralwerte der Transmissionsbereiche der inline und extern erfassten Messungen jeweils durcheinander dividiert und anschliessend gemittelt werden. Um die als Polynom 2. Grades gewählte dichteabhängige Korrekturfunktion c₁ für den Absorptionsbereich zu erhalten, werden jeweils die Dichtewerte der inline und extern erfassten Messungen durch einander dividiert. Mit den so erhaltenen dichteabhängigen Quotienten werden nach der Methode der kleinsten Quadrate die Koeffizienten des Korrekturpolynoms und damit die Korrekturfunktion c₁ bestimmt. Die Korrekturfunktionen c₁ und c₂ bzw. deren Parameter werden dann in der Korrekturdatenbank 41 nach Fällen strukturiert hinterlegt.

Das erfindungsgemässe Verfahren erlaubt auch, dass die korrigierten Werte erst nach einer Mittelwertbildung oder einem anderen Verfahren zum Ausgleichen von Fluktuationen der Messwerte bereitgestellt werden. Diese Fluktuation können messtechnisch bedingt sein, stammen aber insbesondere auch vom Druckprozess an und für sich. Gerade beim Offsetdruck ist schon seit langem bekannt (z.B. "Offsetdrucktechnik", Helmut Teschner), dass der Druckprozess sowohl systematischen wie auch zufälligen Schwankungen unterliegt, wobei diese Schwankungen auch sehr kurzfristiger Natur, d.h. insbesondere auch von Bogen zu Bogen, sein können. Bei konventioneller Vorgehensweise wird zur Messung ein einzelner Bogen nach dem Druck der Druckmaschine entnommen und ausgemessen. Die daraus gewonnenen Messwerte werden dann beispielsweise zur Prozessregelung verwendet oder zur Anzeige gebracht. Es wäre nun durchaus denkbar, auch hier mehrere aufeinanderfolgende Bogen zu messen und die Messwerte miteinander zu verrechnen; aus Zeitgründen wird in der Praxis aber nicht so vorgegangen. Die Folge davon ist, dass bei konventionellem Vorgehen die Messwerte auch die kurzfristigen Schwankungen des Druckprozesses wiedergeben. Es ist nun ein Vorteil des erfindungsgemässen Verfahrens, dass eine Verrechnung der Messwerte mehrerer Messzeitpunkte, insbesondere der Messwerte mehrerer aufeinanderfolgender in der Maschine gemessener Papierbogen, ohne grossen Zeitaufwand möglich ist und damit die mit kurzfristigen Schwankungen behafteten Messwerte bereinigt und Prozessparameter folglich besser geschätzt werden können. Damit kann insbesondere die Prozessregelung genauer arbeiten.

Es ist ausserdem im Sinne des erfindungsgemässen Verfahren, dass die korrigierten Messwerte nicht nur wie oben beschrieben direkt nach einer Korrektur des Inline-Fehlers bereitgestellt werden, sondern auch weiteren rechnerischen Verarbeitungsschritten unterworfen werden können. Ein solcher Verarbeitungsschritt ist zum Beispiel die Umrechnung zwischen verschiedenen Messbedingungen. Ein in der Praxis besonders relevanter Fall ist die Umrechnung von Messungen mit unterschiedlichen Filtern. Liegen beispielsweise die korrigierten Messwerte zunächst als mit Polarisationsfiltern gemessene Werte vor, so kann es nötig sein, diese Werte zum Abstimmen mit Vorgaben der Vorstufe mit ohne Polarisationsfiltern gemessenen Werten zu vergleichen. Eine rechnerische Komponente zur Umrechnung von mit Polarisationsfiltem gemessenen Werten in ohne Polarisationsfilter gemessene Werte erfüllt dann diese Aufgabe.

## Patentansprüche

1. Verfahren zur Ermittlung von Farb- und/oder Dichtewerten für die Überwachung und/oder Regelung des Druckprozesses in einer Druckeinrichtung, speziell einer Bogenoffsetdruckmaschine, wobei Messfelder eines Druckbogens während des Druckprozesses unmittelbar in oder an der laufenden Druckeinrichtung fotoelektrisch ausgemessen und aus den dabei gewonnenen Messwerten die Farb- und/oder Dichtewerte für die betreffenden Messfelder gebildet werden, **dadurch gekennzeichnet, dass** durch die Messung unmittelbar im Druckprozess bedingte Messwertabweichungen gegenüber einer Messung auf Druckbogen ausserhalb des Druckprozesses rechnerisch korrigiert werden.

2. Verfahren nach Anspruch 1, **dadurch gekennzeichnet, dass** die Messwertabweichungen teilweise auch messtechnisch korrigiert werden.

3. Verfahren nach Anspruch 2, **dadurch gekennzeichnet, dass** Effekte der Farbspaltung am Druckspalt und der **dadurch** verursachten Oberflächenveränderung durch Einsatz von Polarisationsfiltern (28,29) bei der Messung zumindest teilweise eliminiert werden.

4. Verfahren nach Anspruch 2 oder 3, **dadurch gekennzeichnet, dass** zur Verbesserung der Messwertreproduzierbarkeit UV-Sperrfilter bei der Messung eingesetzt werden.

5. Verfahren nach Anspruch 2, **dadurch gekennzeichnet, dass** Effekte der Farbspaltung am Druckspalt und der **dadurch** verursachten Oberflächenveränderung durch Einsatz einer Messgeometrie mit einer Winkeltrennung zwischen gerichtetem Reflex der Beleuchtung und Empfänger von grösser als 45° zumindest teilweise eliminiert werden.

6. Verfahren nach einem der vorangehenden Ansprüche, **dadurch gekennzeichnet, dass** die rechnerische Messwertkorrektur so erfolgt, dass die Messwerte eines ersten Zustands, der dem Druckbogen unmittelbar im Druckprozess entspricht, in Messwerte eines zweiten Zustands, der einem noch nassen Druckbogen ausserhalb der Druckeinrichtung entspricht, und diese Messwerte schliesslich in Messwerte eines dritten Zustands, der einem trockenen Druckbogen ausserhalb der Druckmaschine entspricht, umgerechnet werden.

7. Verfahren nach Anspruch 6, **dadurch gekennzeichnet, dass** die rechnerische Messwertkorrektur so erfolgt, dass die Messwerte des ersten, zweiten und dritten Zustands gegenseitig in einander umgerechnet werden können.

8. Verfahren nach Anspruch 6 oder 7, **dadurch gekennzeichnet, dass** die rechnerische Korrektur der Messwerte der Messfelder in Abhängigkeit von zu jedem Messfeld relevanten Umgebungsparametern mit Hilfe von Korrekturparametern durchgeführt wird, wobei für jeden in Frage kommenden Satz von Umgebungsparametern entsprechende Korrekturparameter verwendet werden.

9. Verfahren nach Anspruch 8, **dadurch gekennzeichnet, dass** die Korrekturparameter zusammen mit den Umgebungsparametern in einer Datenbank hinterlegt und aus dieser anhand der Umgebungsparameter selektiv abrufbar sind.

10. Verfahren nach einem der vorangehenden Ansprüche, **dadurch gekennzeichnet, dass** die Messwertkorrektur anhand von drei Fehlertypen erfolgt, die die Messwertabweichungsbeiträge eines Oberflächeneffekts, einer Schichtdickenmodulation und eines Lichtfangs darstellen.

11. Verfahren nach Anspruch 10, **dadurch gekennzeichnet, dass** die Messwertabweichungsbeiträge des Oberflächeneffekts, der Schichtdickenmodulation und des Lichtfangs mit Hilfe je einer Korrekturfunktion berechnet werden, wobei die Korrekturfunktionen durch die Korrekturparameter definiert sind.

12. Verfahren nach Anspruch 11, **dadurch gekennzeichnet, dass** die Messwertkorrektur auf der Basis eines Farbmodells durchgeführt wird.

13. Verfahren nach Anspruch 12, **dadurch gekennzeichnet, dass** der Messwertabweichungsbeitrag der Schichtdickemodulation als multiplikativer Faktor des Produkts aus Schichtdicke und Absorptionskoeffizient oder der Extinktion berechnet wird.

14. Verfahren nach Anspruch 12, **dadurch gekennzeichnet, dass** der Messwertabweichungsbeitrag des Lichtfangs durch eine Modifikation des Brechungsindex der Farbschicht berechnet wird.

15. Verfahren nach Anspruch 12, **dadurch gekennzeichnet, dass** der Messwertabweichungsbeitrag des Lichtfangs durch eine multiplikative Veränderung des internen integralen Reflektionskoeffizienten der Grenzfläche Farbschicht zu Luft berechnet wird.

16. Verfahren nach einem der Ansprüche 12-15, **dadurch gekennzeichnet, dass** die Messwertkorrektur in einem sequentiellen Korrekturzyklus durchgeführt wird, wobei zuerst der diffuse Reflektionsgrad des Bogens anhand einer Papierweissmessung berechnet wird, dann der Oberflächeneffekt korrigiert wird, dann anhand eines zum gewählten Farbmodell inversen Farbmodells die Extinktion berechnet wird, dann anhand der Extinktion der Messwertfehlerbeitrag der Schichtdickenmodulation korrigiert wird, und dann anhand des gewählten Farbmodells der Messwertfehlerbeitrag des Lichtfangs korrigiert und schliesslich ein korrigierter Remissionswert berechnet wird.

17. Verfahren nach einem der vorangehenden Ansprüche, **dadurch gekennzeichnet, dass** die Messwertkorrektur direkt auf den Messwerten durchgeführt wird, wobei der Messwertfehlerbeitrag der Schichtdickenmodulation als Skalierungsfehler des gemessenen Dichtewerts und Messwertfehlerbeitrag des Lichtfangs als Skalierungsfehler des Reflektionsfaktors angesetzt wird.

18. Verfahren nach einem der vorangehenden Ansprüche, **dadurch gekennzeichnet, dass** die Korrektur des Messwertfehlerbeitrags der Schichtdickenmodulation und die Korrektur des Messwertfehlerbeitrags des Lichtfangs separat für verschiedene Bereiche des gemessenen Remissionswerts angewendet werden, wobei für Remissionswerte, deren daraus berechnete Dichtewerte über einem Dichteschwellenwert liegen, nur der Messwertfehlerbeitrag der Schichtdickenmodulation korrigiert wird und für alle anderen Remissionswert nur der Messwertfehlerbeitrag des Lichtfangs korrigiert wird.

19. Verfahren nach einem der vorangehenden Ansprüche, **dadurch gekennzeichnet, dass** die Messwertkorrektur vom zweiten Zustand in den dritten Zustand ebenfalls auf der Basis von drei Messwertfehlerbeiträgen von Oberflächeneffekt, Schichtdickenmodulation und Lichtfang erfolgt, wobei ein zweiter Satz von Korrekturparametern analog denjenigen für die Korrektur vom ersten in den zweiten Zustand verwendet wird und dieser zweite Satz von Korrekturparametern ebenfalls in der Korrekturdatenbank zur Verfügung gestellt wird.

20. Verfahren nach einem der vorangehenden Ansprüche, **dadurch gekennzeichnet, dass** in der Korrekturdatenbank generische Korrekturparameter hinterlegt werden, die für typische Papiersorten und Standardprozessfarben ausgelegt sind.

21. Verfahren nach Anspruch 20, **dadurch gekennzeichnet, dass** in der Korrekturdatenbank zusätzlich spezifische Korrekturparameter hinterlegt werden, die für Spezialfälle ausgelegt sind, in denen die generischen Korrekturparameter nicht gültig oder ungenau sind.

22. Verfahren nach einem der vorangehenden Ansprüche, **dadurch gekennzeichnet, dass** die Korrekturparameter aus Messwerten von mit systematisch variierten Umgebungsparametern erzeugten Drucken im ersten Zustand und aus Referenzmesswerten dieser Drucke im zweiten und/oder dritten Zustand berechnet werden.

23. Verfahren nach Anspruch 22, **dadurch gekennzeichnet, dass** die Referenzwerte mit einem externen Messgerät gemessen werten, das mit gleichen Messfiltern ausgestattet ist wie die interne Messanordnung innerhalb der Druckeinrichtung.

24. Verfahren nach Anspruch 23, **dadurch gekennzeichnet, dass** Unterschiede in der spektralen Auflösung zwischen dem externem Messgerät und der internen Messanordnung mit einer numerischen Bandpasskorrektur behoben werden.

25. Verfahren nach Anspruch 23, **dadurch gekennzeichnet, dass** für die Messung der Referenzwerte ein externes Messgerät verwendet wird, welches mehrere wechselbare Messfilter aufweist, und dass Referenzmessungen in verschiedenen Messmoden des externen Messgeräts durchgeführt werden, wobei die Messdaten zwischen der internen Messanordnung und anderen Messsystemen mit anderen Messfiltern ausgetauscht werden können.

26. Verfahren nach Anspruch 23, **dadurch gekennzeichnet, dass** im Fall, dass die gemessene Dichte auf dem Referenzbogen nicht der geforderten Solldichte entspricht, die für den geforderten Messfilter transformierten Messwerte mit einem Korrekturschritt angepasst werden.

27. Druckeinrichtung, insbesondere Bogenoffsetdruckmaschine, **dadurch gekennzeichnet, dass** sie eine inline Messanordnung (20) zur fotoelektrischen Ausmessung von Messstellen eines Druckbogens unmittelbar während des Druckprozesses aufweist, wobei Mittel (40) vorhanden sind, um aus den bei der Ausmessung gewonnenen Messwerten die Farb- und/oder Dichtewerte für die betreffenden Messstellen zu bilden, und dass sie einen Korrekturrechner (40) aufweist, der durch die Messung unmittelbar im Druckprozess bedingte Messwertabweichungen gegenüber einer Messung auf Druckbogen ausserhalb des Druckprozesses rechnerisch korrigiert.

28. Druckeinrichtung nach Anspruch 27, **dadurch gekennzeichnet, dass** die Messanordnung (20) dazu ausgebildet ist, den durch den Oberflächeneffekt bedingten Anteil der Messwertabweichung zumindest teilweise zu unterdrücken.

29. Druckeinrichtung nach Anspruch 28, **dadurch gekennzeichnet, dass** die Messanordnung (20) Polarisationsfilter (28,29) und vorzugsweise auch ein UV-Sperrfilter (30) aufweist.

30. Druckeinrichtung nach einem der Ansprüche 27-29, **dadurch gekennzeichnet, dass** die Messanordnung (20) eine von der normierten Messgeometrie 0/45° abweichende Messgeometrie aufweist, wobei die Messwinkel von Beleuchtung und Empfänger so gewählt sind, dass sie auf der gleichen Seite der Normalen auf die Messebene angeordnet sind und die entsprechende Weglänge der Hauptstrahlen von Empfänger und Beleuchtung in der Farbschicht identisch zur normierten Messgeometrie sind.

31. Druckeinrichtung nach einem der Ansprüche 27-30, **dadurch gekennzeichnet, dass** der Korrekturrechner (40) dazu ausgebildet ist, das Verfahren gemäss einem der Ansprüche 1-20 auszuführen.

## Claims

1. Method of determining colour and/or density values for the monitoring and/or closed-loop control of the printing process in a printing apparatus, in particular in a sheet-fed offset printing press, wherein measuring areas of a printed sheet are measured photoelectrically directly in or on the running printing apparatus and the obtained measured values are used to form the colour and/or density values for the relevant measuring areas, **characterized by** the fact that measured value deviations that are caused by the fact that the measurement is taken directly in the printing process in comparison to a measurement that is taken on printed sheets outside the printing process are corrected computationally.

2. Method according to Claim 1, **characterized by** the fact that the measured value deviations are partly corrected by means of a suitable measurement technique.

3. Method according to Claim 2, **characterized by** the fact that effects of the ink splitting phenomenon at the printing nip and of the surface changes caused thereby are at least partly eliminated due to the use of polarization filters (28, 29) in the measurement.

4. Method according to Claim 2 or 3, **characterized by** the fact that to improve reproducibility of the measured values UV elimination filters are used in the measurement.

5. Method according to Claim 2, **characterized by** the fact that effects of the ink splitting phenomenon at the printing nip and of the surface changes caused thereby are at least partially eliminated due to the use of a measurement geometry that has an angle separation between a directed reflection of the illumination and a receiver of greater than 45°.

6. Method according to any one of the preceding claims, **characterized by** the fact that the computational correction of the measured values is carried out in such a way that the measured values of a first state corresponding to the printed sheet directly in the printing process are converted into measured values of a second state corresponding to a printed sheet that is still wet but outside the printing apparatus, and the measured values of the second state are converted into measured values of a third state corresponding to a dry printed sheet outside the printing machine.

7. Method according to Claim 6, **characterized by** the fact that the computational correction of the measured values is carried out in such a way that the measured values of the first, second, and third states can be converted mutually into one another.

8. Method according to Claim 6 or 7, **characterized by** the fact that the computational correction of the measured values of the measuring areas is carried out in dependence on the environmental parameters relevant to each measuring area with the aid of correction parameters, using appropriate correction parameters for each set of environmental parameters in question.

9. Method according to Claim 8, **characterized by** the fact that the correction parameters are stored in a database together with the environmental parameters and can be retrieved selectively from the database by using the environmental parameters.

10. Method according to any one of the preceding claims, **characterized by** the fact that the correction of the measured values is carried out by using three error types, which represent contributions to a measured value deviation from a surface effect, layer thickness modulation, and light capture.

11. Method according to Claim 10, **characterized by** the fact that the contributions to the measured value deviation of the surface effect, the layer thickness modulation, and the light capture are calculated with the aid of a respective corrective function, the corrective functions being defined by the correction parameters.

12. Method according to Claim 11, **characterized by** the fact that correction of the measured values is carried out on the basis of a ink model.

13. Method according to Claim 12, **characterized by** the fact that the contribution to the measured value deviation from the layer thickness modulation is calculated as a multiplicative factor of a product of layer thickness and absorption coefficient or extinction.

14. Method according to Claim 12, **characterized by** the fact that the contribution to the measured value deviation from the light capture is calculated by means of a modification of a refractive index of an ink layer.

15. Method according to Claim 12, **characterized by** the fact that the contribution to the measured value deviation from the light capture is calculated by means of a multiplicative change to the internal integral refraction coefficient of an interface between an ink layer and air.

16. Method according to any one of Claims 12-15, **characterized by** the fact that the correction of the measured value is carried out in a sequential correction cycle, wherein firstly the level of diffuse reflection of the sheet is calculated using a paper white measurement, then the surface effect is corrected, then the extinction is calculated using an ink model that is inverse of the selected ink model, then the contribution to the measured value error from the layer thickness modulation is corrected based on the extinction, and then the contribution to the measured value error from the light capture is corrected using the selected ink model, and finally a corrected reflectance value is calculated.

17. Method according to any one of the preceding claims, **characterized by** the fact that the correction of the measured value is carried out directly on the measured values, the contribution to a measured value error from the layer thickness modulation being applied as a scaling error of the measured density value, and the contribution to the measured value error from the light capture being applied as a scaling error of the reflection factor.

18. Method according to any one of the preceding claims, **characterized by** the fact that the correction of the contribution to the measured value error from the layer thickness modulation and the correction of the contribution to the measured value error from the light capture are applied separately to different regions of a measured reflectance value, correcting only the contribution to the measured value error from the layer thickness modulation for reflectance values whose calculated density values are above a density threshold and correcting only the contribution to the measured value error from the light capture for all other reflectance values.

19. Method according to any one of the preceding claims, **characterized by** the fact that the measured value correction from the second state to the third state is likewise carried out on the basis of three measured value error contributions from the surface effect, the layer thickness modulation, and the light capture, a second set of correction parameters analogous to those for the correction from the first to the second state being used, and the second set of correction parameters likewise being provided in the correction database.

20. Method according to any one of the preceding claims, **characterized by** the fact that generic correction parameters that are configured for typical paper grades and standard process inks are stored in the correction database.

21. Method according to Claim 20, **characterized by** the fact that in addition, specific correction parameters that are configured for specific cases in which the generic correction parameters are inapplicable or inaccurate are stored in the correction database.

22. Method according to any one of the preceding claims, **characterized by** the fact that the correction parameters are calculated from measured values from prints produced with systematically varied environmental parameters in the first state and from reference measured values from the prints in the second and/or third state.

23. Method according to Claim 22, **characterized by** the fact that the reference values are measured using an external measuring device that is equipped with the same measurement filters as the internal measuring configuration within the printing apparatus.

24. Method according to Claim 23, **characterized by** the fact that the differences in the spectral resolution between the external measuring device and the internal measuring configuration are eliminated by using a numerical band pass correction.

25. Method according to Claim 23, **characterized by** the fact that an external measuring apparatus having multiple changeable measuring filters is used to measure the reference values and that reference measurements are carried out in different measuring modes of the external measuring device, the measuring data being interchangeable between the internal measuring configuration and other measuring systems having other measuring filters.

26. Method according to Claim 23, **characterized by** the fact that, in a case in which the measured density on the reference sheet does not correspond to a required desired density, the measured values transformed for the required measuring filter are adapted by using a correction step.

27. Printing apparatus, in particular sheet-fed offset printing press, **characterized by** an in-line measuring configuration (20) for the photoelectrical measuring of measuring areas of a printed sheet directly during a printing process, and means (40) for forming the colour and/or density values for the relevant measuring areas from the measured values obtained by the measurement, and a correction computer (40) for computationally correcting measured value deviations caused by the fact that the measurement was taken directly during the printing process in comparison to a measurement on printed sheets outside the printing process.

28. Printing apparatus according to Claim 27, **characterized by** the fact that the measuring configuration (20) is designed at least partly to suppress that proportion of the measured value deviation that is caused by the surface effect.

29. Printing apparatus according to Claim 28, **characterized by** the fact that the measuring configuration (20) includes polarization filters (28, 29) and preferably a UV elimination filter (30).

30. Printing apparatus according to any one of Claims 27-29, **characterized by** the fact that the measuring configuration (20) has a measuring geometry that deviates from the standardized measuring geometry 0/45°, the measuring angle of illumination and receiver being selected such that they are located on the same side of the normal to the measuring plane and the corresponding path length of the main beams of receiver and illumination in the ink layer being identical to the standardized measuring geometry.

31. Printing apparatus according to any one of Claims 27-30, **characterized by** the fact that the correction computer (40) is designed to implement the method according to any one of Claims 1-20.

## Revendications

1. Procédé de détermination de valeurs d'encrage et/ou de densité pour la surveillance et/ou la régulation du processus d'impression dans un dispositif d'impression, spécialement une presse offset à feuilles, des champs de mesure d'une feuille imprimée pendant le processus d'impression étant directement mesurés de manière photoélectrique dans ou sur le dispositif d'impression en fonctionnement et les valeurs d'encrage et/ou de densité pour les champs de mesure concernés étant formées à partir des valeurs de mesure obtenues, **caractérisé en ce que** des écarts de valeur de mesure dus à la mesure directement dans le processus d'impression sont corrigés par le calcul par rapport à une mesure sur des feuilles imprimées en dehors du processus d'impression.

2. Procédé selon la revendication 1, **caractérisé en ce que** les écarts de valeur de mesure sont corrigés partiellement aussi par la mesure.

3. Procédé selon la revendication 2, **caractérisé en ce que** des effets de scission du film d'encre sur l'emprise d'impression, et de modification superficielle engendrée par celle-ci sont au moins partiellement éliminés par l'utilisation de filtres de polarisation (28, 29) lors de la mesure.

4. Procédé selon la revendication 2 ou 3, **caractérisé en ce que** des filtres d'arrêt à ultraviolets sont utilisés lors de la mesure pour améliorer la reproductibilité des valeurs de mesure.

5. Procédé selon la revendication 2, **caractérisé en ce que** des effets de scission du film d'encre sur l'emprise d'impression et de modification superficielle engendrée par celle-ci sont au moins partiellement éliminés par l'utilisation d'une géométrie de mesure avec une séparation angulaire entre le reflet dirigé de l'éclairage et le récepteur de plus de 45 °.

6. Procédé selon l'une quelconque des revendications précédentes, **caractérisé en ce que** les valeurs de mesure sont corrigées par le calcul de telle sorte que les valeurs de mesure d'un premier état qui correspond à la feuille imprimée directement dans le processus d'impression, soient converties en valeurs de mesure d'un deuxième état qui correspond à une feuille imprimée encore humide en dehors du dispositif d'impression, et ces valeurs de mesure sont converties finalement en valeurs de mesure d'un troisième état qui correspond à une feuille imprimée sèche en dehors de la presse.

7. Procédé selon la revendication 6, **caractérisé en ce que** les valeurs de mesure sont corrigées par le calcul de telle sorte que les valeurs de mesure du premier, du deuxième et du troisième états puissent être converties mutuellement les unes en les autres.

8. Procédé selon la revendication 6 ou 7, **caractérisé en ce que** la correction par le calcul des valeurs de mesure des champs de mesure est réalisée en fonction des paramètres ambiants importants pour chaque champ de mesure à l'aide de paramètres de correction, des paramètres de correction correspondants étant utilisés pour chaque ensemble de paramètres ambiants, dont il est question.

9. Procédé selon la revendication 8, **caractérisé en ce que** les paramètres de correction sont enregistrés conjointement avec les paramètres ambiants dans une base de données et peuvent être appelés de manière sélective de celle-ci au moyen des paramètres ambiants.

10. Procédé selon l'une quelconque des revendications précédentes, **caractérisé en ce que** les valeurs de mesure sont corrigées au moyen de trois types d'erreur qui représentent les apports d'écart de valeur de mesure d'un effet de surface, d'une modulation d'épaisseur de couche et d'une absorption de lumière.

11. Procédé selon la revendication 10, **caractérisé en ce que** les apports d'écart de valeur de mesure de l'effet de surface, de la modulation d'épaisseur de couche et de l'absorption de lumière sont calculés à l'aide d'une fonction de correction, les fonctions de correction étant définies par les paramètres de correction.

12. Procédé selon la revendication 11, **caractérisé en ce que** la correction de valeur de mesure est réalisée sur la base d'un modèle d'encrage.

13. Procédé selon la revendication 12, **caractérisé en ce que** l'apport d'écart de valeur de mesure de la modulation d'épaisseur de couche est calculé comme un facteur de multiplication du produit de l'épaisseur de couche et du coefficient d'absorption ou de l'extinction.

14. Procédé selon la revendication 12, **caractérisé en ce que** l'apport d'écart de valeur de mesure de l'absorption de lumière est calculé par une modification de l'indice de réfraction de la couche d'encrage.

15. Procédé selon la revendication 12, **caractérisé en ce que** l'apport d'écart de valeur de mesure de l'absorption de lumière est calculé par une modification multiplicative du coefficient de réflexion intégral interne de la surface limite de la couche d'encrage à l'air.

16. Procédé selon l'une quelconque des revendications 12 à 15, **caractérisé en ce que** la correction de valeur de mesure est réalisée dans un cycle de correction séquentiel, le degré de réflexion diffus de la feuille étant calculé tout d'abord au moyen d'une mesure à blanc du papier, puis l'effet de surface étant corrigé, puis l'extinction étant calculée au moyen d'un modèle d'encrage inversé par rapport au modèle d'encrage choisi, puis l'apport d'erreur de valeur de mesure de la modulation d'épaisseur de couche étant corrigé au moyen de l'extinction, puis l'apport d'erreur de valeur de mesure de l'absorption de lumière étant corrigé au moyen du modèle d'encrage choisi et finalement une valeur de réflectance corrigée étant calculée.

17. Procédé selon l'une quelconque des revendications précédentes, **caractérisé en ce que** la correction de valeur de mesure est réalisée directement sur les valeurs de mesure, l'apport d'erreur de valeur de mesure de la modulation d'épaisseur de couche étant appliqué comme erreur d'échelle de la valeur de densité mesurée et l'apport d'erreur de valeur de mesure de l'absorption de lumière comme erreur d'échelle du facteur de réflexion.

18. Procédé selon l'une quelconque des revendications précédentes, **caractérisé en ce que** la correction de l'apport d'erreur de valeur de mesure de la modulation d'épaisseur de couche et la correction de l'apport d'erreur de valeur de mesure de l'absorption de lumière sont utilisées de manière séparée pour différentes zones de la valeur de réflectance mesurée, pour des valeurs de réflectance, dont les valeurs de densité calculées à partir de celles-ci se trouvent au-dessus d'une valeur seuil de densité, seul l'apport d'erreur de valeur de mesure de la modulation d'épaisseur de couche étant corrigé et pour toutes les autres valeurs de réflectance, seul l'apport d'erreur de valeur de mesure de l'absorption de lumière étant corrigé.

19. Procédé selon l'une quelconque des revendications précédentes, **caractérisé en ce que** la correction de valeur de mesure est effectuée du deuxième état au troisième état également sur la base de trois apports d'erreur de valeur de mesure d'effet de surface, de modulation d'épaisseur de couche et d'absorption de lumière, un deuxième ensemble de paramètres de correction étant utilisé de manière analogue à celui pour la correction du premier état au deuxième état et ce deuxième ensemble de paramètres de correction étant mis également à disposition dans la base de données de correction.

20. Procédé selon l'une quelconque des revendications précédentes, **caractérisé en ce que** des paramètres de correction génériques sont enregistrés dans la base de données de correction, lesquels sont conçus pour des types de papier typiques et des couleurs de processus standard.

21. Procédé selon la revendication 20, **caractérisé en ce que** dans la base de données de correction sont enregistrés en outre des paramètres de correction spécifiques qui sont conçus pour des cas spéciaux, dans lesquels les paramètres de correction génériques ne sont pas valables ou sont inexacts.

22. Procédé selon l'une quelconque des revendications précédentes, **caractérisé en ce que** les paramètres de correction sont calculés à partir des valeurs de mesure d'impressions générées avec des paramètres ambiants systématiquement variés dans le premier état et à partir de valeurs de mesure de référence de ces impressions dans le deuxième et/ou le troisième état.

23. Procédé selon la revendication 22, **caractérisé en ce que** les valeurs de référence sont mesurées avec un appareil de mesure externe qui est équipé des mêmes filtres de mesure que le dispositif de mesure interne au sein du dispositif d'impression.

24. Procédé selon la revendication 23, **caractérisé en ce que** des différences dans la résolution spectrale entre l'appareil de mesure externe et le dispositif de mesure interne sont supprimées à l'aide d'une correction de passe-bande numérique.

25. Procédé selon la revendication 23, **caractérisé en ce que** pour la mesure des valeurs de référence, un appareil de mesure externe est utilisé, lequel présente plusieurs filtres de mesure interchangeables, et **en ce que** des mesures de référence sont réalisées dans différents modes de mesure de l'appareil de mesure externe, les données de mesure pouvant être échangées entre le dispositif de mesure interne et d'autres systèmes de mesure dotés d'autres filtres de mesure.

26. Procédé selon la revendication 23, **caractérisé en ce qu'**au cas où la densité mesurée sur la feuille de référence ne correspond pas à la densité de consigne exigée, les valeurs de mesure transformées pour le filtre de mesure exigé sont corrigées par une étape de correction.

27. Dispositif d'impression, notamment presse offset à feuilles, **caractérisé en ce qu'**il présente un dispositif de mesure (20) en ligne pour la mesure photoélectrique de points de mesure d'une feuille imprimée directement pendant le processus d'impression, des moyens (40) étant présents afin de former à partir des valeurs de mesure obtenues lors de la mesure les valeurs d'encrage et/ou de densité pour les points de mesure concernés, et **en ce qu'**il présente un ordinateur de correction (40) qui corrige par le calcul des écarts de valeur de mesure dus à la mesure directement dans le processus d'impression par rapport à une mesure sur la feuille imprimée en dehors du processus d'impression.

28. Dispositif d'impression selon la revendication 27, **caractérisé en ce que** le dispositif de mesure (20) est réalisé afin de supprimer au moins partiellement la part due à l'effet de surface de l'écart de valeur de mesure.

29. Dispositif d'impression selon la revendication 28, **caractérisé en ce que** le dispositif de mesure (20) présente des filtres de polarisation (28, 29) et de préférence également un filtre d'arrêt à ultraviolets (30).

30. Dispositif d'impression selon l'une quelconque des revendications 27 à 29, **caractérisé en ce que** le dispositif de mesure (20) présente une géométrie de mesure divergeant de la géométrie de mesure 0/45° normalisée, les angles de mesure de l'éclairage et du récepteur étant choisis de telle sorte qu'ils soient disposés sur le même côté de la normale sur le plan de mesure et la longueur de course correspondante des rayons principaux du récepteur et de l'éclairage dans la couche d'encrage soit identique à la géométrie de mesure normalisée.

31. Dispositif d'impression selon l'une quelconque des revendications 27 à 30, **caractérisé en ce que** l'ordinateur de correction (40) est réalisé afin de réaliser le procédé selon l'une quelconque des revendications 1 à 20.
